# EUROPÄISCHE PATENTSCHRIFT

(11) **EP 0 035 603 B1**
(45) Veröffentlichungstag und Bekanntmachung des Hinweises auf die Patenterteilung: **16.02.1983**
(21) Anmeldenummer: 80200218.8
(22) Anmeldetag: 07.03.1980
(51) Int. Cl.: E01B 25/24, B66C 7/02

(54) **Fahrschiene mit einem I-förmigen Profil für Hängebahnen**
Rail with a double-T profile for suspension railways
Rail pour voies suspendues à profil en double-T

(43) Veröffentlichungstag der Anmeldung: 16.09.1981
(73) Patentinhaber: Gloger, Josef, D-4170 Geldern 1 (DE)
(72) Erfinder: Gloger, Josef, D-4170 Geldern 1 (DE)
(74) Vertreter: Ackmann, Günther

## Beschreibung

Die Erfindung betrifft eine Fahrschiene mit einem I-förmigen Profil für Hängebahnen, welche mit Laufrollen auf dem Schienenfuß geführt sind und durch von beiden Seiten gegen den mittleren Schienensteg angepreßte, mit einer Lauffläche aus Gummi oder Kunststoff versehene Reibräder motorisch angetrieben werden und hat eine besonders zweckmäßige Ausgestaltung der Fahrschiene zum Gegenstand, durch welche die Kraftübertragung verbessert wird.

Bei Einschienen-Hängebahnen, welche mit ihren Laufrollen auf dem Schienenfuß einer I-förmigen Fahrschiene geführt werden und welche durch beidseitig gegen den mittleren Schienensteg angepreßte Reibräder angetrieben werden besteht der Nachteil, daß der Kraftschluß zwischen der Lauffläche der Reibräder und den von dem mittleren Schienensteg gebildeten Anlageflächen bei Einwirkung von Feuchtigkeit und Nässe, beispielsweise Regen o. dgl. so stark herabgesetzt wird, daß die Reibräder durchrutschen oder zumindest in ihrer Laufeigenschaft erheblich beeinträchtigt werden. Dies gilt insbesondere auch für Einschienen-Hängebahnen, die im Bergbau unter Tage eingesetzt sind. Zur Verbesserung des Kraftschlußbeiwertes ist an sich bekannt, die Laufbahn von Schienen o. dgl., gegen welche die Reibräder angepreßt werden, aufzurauhen oder mit Riefen o. dgl. zu versehen. Eine solche Maßnahme ist jedoch bei Hängebahnen der genannten Art in der Regel nicht möglich, da die Anlageflächen für die Reibräder gleichzeitig auch die Bremsbahnen bilden, gegen welche bedarfsweise Bremsbacken gepreßt werden. Für solche Bremsbeläge würden die Rillen bzw. Riefen den Reibungswert verringern und daher zu einer Beeinträchtigung der Bremswirkung Ursache geben. Außerdem würden die Bremsbeläge stark beansprucht und daher sehr schnell zu Bruch gehen können. Auch bei den aus der EP-Anmeldung 0012851 (als Stand der Technik nur gemäss Art. 54 (3) zu berücksichtigen) und der US-PS 3 884 153 bekannten Hängebahnschienen, deren obere Laufflächen zur Verhinderung eines Gleitens der aufliegenden Hängebahn-Antriebsräder Rippen oder lochartige bzw. schlitzartige Ausnehmungen mit erhöhten Greifkanten aufweisen, sind diese Laufflächen zur Anlage von Bremsbacken nicht geeignet.

Demgegenüber liegt der Erfindung die Aufgabe zugrunde, eine Fahrschiene der gattungsgemäßen Art derart auszubilden, daß der Kraftschluß zwischen den Reibrädern und den Anlageflächen erheblich verbessert wird und insbesondere bei einer Einwirkung von Feuchtigkeit auf die Anlageflächen nicht so stark beeinträchtigt wird. Diese Aufgabe wird erfindungsgemäß dadurch gelöst, daß der Schienensteg im Bereich der Anlageflächen der Reibräder mit Löchern versehen ist.

Diese Ausgestaltung des Schienensteges hat den wesentlichen Vorteil, daß die aus Gummi oder Kunststoff bestehende Lauffläche der Reibräder teilweise in die Löcher eingepreßt wird und hierdurch ein wesentlich höherer Kraftschlußbeiwert erzielt wird. Die Gefahr eines Rutschens oder Durchrutschens der Reibräder wird hierdurch ganz erheblich herabgesetzt. Ein weiterer Vorteil besteht darin, daß die Oberflächen der Schienenstege eine plane Ebene bilden, so daß die Bremsbacken der Hängebahn ohne Beeinträchtigung der Bremswirkung gleichmäßig angedrückt werden können.

Die Löcher sind durchgehend ausgeführt, so daß also ein Loch jeweils für beide Laufbahnen der einander gegenüberliegenden Reibräder wirksam wird. Sie können verschiedene Profile besitzen, beispielsweise als durchgehende Bohrungen ausgeführt sein.

Da durch die erfindungsgemäß vorgesehene Lochung des mittleren Schienensteges eine Schwächung des Biegewiderstandes der Fahrschiene erfolgt, können zum Ausgleich unter dem Schienenfuß oder auf dem Schienenkopf Verstärkungsschienen angebracht, beispielsweise angeschweißt sein.

Der Gegenstand der Erfindung ist in der Zeichnung anhand eines Ausführungsbeispieles dargestellt ; es zeigt :
Figur 1 einen mittleren Querschnitt durch eine Fahrschiene, an der die Zuordnung einer Hängebahn schematisch gezeigt ist,
Figur 2 eine Fahrschiene in einer seitlichen Ansicht und
Figur 3 den Gegenstand der figur 1 in einem mittleren Querschnitt, mit anliegenden Laufflächen der Reibräder.
Figur 1 zeigt, wie eine Hängebahn 1, beispielsweise eine Zugkatze, an einer Fahrschiene 6 mit einem I-förmigen Profil aufgehängt ist. Sie läuft mit zwei Laufrollen 2 auf der Oberfläche des Schienenfußes. Diese Laufrollen 2 sind in Lagerlaschen 3 geführt, welche gleichzeitig die anhängende Last auf diese Laufrollen übertragen. Die Laufrollen sind frei beweglich, d. h. sind nicht motorisch angetrieben. Der Antrieb erfolgt vielmehr mit Hilfe von zwei seitlich angeordneten Reibrädern 4, die um je eine vertikale Antriebswelle 5 laufen. Diese Wellen 5 werden über ein in der Zeichnung nicht dargestelltes Getriebe motorisch angetrieben, beispielsweise mit Hilfe eines Elektromotors.

Erfindungsgemäß sind durch den Schienensteg 7 im Bereich der Anlageflächen der Reibräder 4 Löcher angeordnet. Diese führen beim Ausführungsbeispiel durch den Schienensteg hindurch, so daß sie also für beide Anlageflächen der Reibräder wirksam sind. Bei dem in figur 2 gezeigten Ausführungsbeispiel sind drei versetzt angeordnete Reihen solcher Löcher vorhanden. Je nach der Breite der Anlageflächen können auch mehr oder weniger Löcher vorgesehen sein. Weiterhin besteht die Möglichkeit, anstelle von kreisrunden Bohrungen, wie sie dort dargestellt sind, andere Querschnitte für die Löcher8 zu wählen. Auch die Größe der Löcher kann verschieden sein. Alternativ können die Löcher8 auch aus napfartigen Vertiefungen bestehen, die auf beiden Seiten in den Schienensteg 7 eingewalzt sind ; der Schienensteg wird hierdurch weniger geschwächt als bei durchgehenden Löchern.

Figur 3 zeigt, daß die gegen den mittleren Schienensteg 7 gepreßten Laufflächen der Laufrollen 4 in diese Löcher8 hineingedrückt werden, wobei ein Teil der Laufflächenmasse 9 in die Löcher hineinragt. Hierdurch wird der Kraftschluß, d. h. die Haftung zwischen den von dem mittleren Schienensteg gebildeten Anlageflächen und der Lauffläche der Reibräder4 erheblich erhöht.

Um die durch die Anbringung der Löcher 8 im mittleren Schienensteg bedingte Schwächung auszugleichen, können bedarfsweise unter dem Schienenfuß (wie dargestellt) oder auf dem Schienenkopf Verstärkungsschienen 10 angebracht, beispielsweise angeschweißt sein. Diese können einen massiven Querschnitt besitzen, ebenso lassen sich aber auch U-förmige Schienenteile o. dgl. anschweißen. Die Lauffläche der Reibräder 4 besteht in üblicher Weise aus Gummi oder Kunststoff mit einer Shore-Härte von etwa 90 bis 95°, vorzugsweise 92°.

## Patentansprüche

1. Fahrschiene mit einem I-förmigen Profil für Hängebahnen, welche mit Laufrollen (2) auf dem Schienenfuß geführt sind und durch von beiden Seiten gegen den mittleren Schienensteg (7) angepreßte, mit einer Lauffläche aus Gummi oder Kunststoff versehene Reibräder (4) motorisch angetrieben werden, dadurch gekennzeichnet, daß der Schienensteg (7) im Bereich der Anlageflächen der Reibräder (4) mit Löchern (8) versehen ist.

2. Fahrschiene nach Anspruch 1, dadurch gekennzeichnet, daß die Löcher (8) aus durchgehenden Bohrungen bestehen.

3. Fahrschiene nach Anspruch 1 oder 2, dadurch gekennzeichnet, daß unter dem Schienenfuß oder auf dem Schienenkopf Verstärkungsschienen (10) angebracht sind.

## Claims

1. An I-section rail for suspended trolleys which are guided by carriages (2) on the rail foot and which are motordriven by means of friction wheels (4) which are pressed from both sides against the middle rail web (7) and which have a rubber or plastics tread, characterised in that the rail web (7) is formed with holes (8) in the region of the contact surfaces of the friction wheels (4).

2. A rail according to claim 1, characterised in that the holes (8) are continuous bores.

3. A rail according to claim 1 or 2, characterised in that reinforcing rails (10) are disposed beneath the rail foot or on the rail head.

## Revendications

1. Rail de roulement ayant un profil en forme de pour chemins de fer suspendus, qui sont guidés par des galets (2) de roulement sur le patin de rail et qui sont entraînés, par moteur, par des roues (4) de friction munies d'une bande de roulement en caoutchouc ou en matière plastique et pressées des deux côtés sur l'âme (7) centrale du rail, caractérisé en ce que l'âme (7) du rail est munie de trous (8) dans la région des surfaces d'application des roues (4) de friction.

2. Rail de roulement suivant la revendication 1, caractérisé en ce que les trous (8) sont constitués de perçages traversants.

3. Rail de roulement suivant la revendication 1 ou 2, caractérisé en ce qu'en dessous du patin de rail ou sur le champignon de rail sont fixés des rails (10) de renforcement.
